# EUROPÄISCHE PATENTSCHRIFT

(11) **EP 0 142 132 B1**
(45) Veröffentlichungstag und Bekanntmachung des Hinweises auf die Patenterteilung: **02.05.1990**
(21) Anmeldenummer: 84113483.6
(22) Anmeldetag: 08.11.1984
(51) Int. Cl.: A61H 15/00, A61H 39/08

(54) **Massagegerät**
Massage apparatus
Appareil de massage

(30) Priorität: 11.11.1983 DE 8332382 U; 12.04.1984 DE 8411456 U; 04.09.1984 DE 8426025 U
(43) Veröffentlichungstag der Anmeldung: 22.05.1985
(62) Teilanmeldung aus: 89113204.5
(73) Patentinhaber: Schweisfurth, Günter, D-5244 Daaden-Biersdorf (DE)
(72) Erfinder: Schweisfurth, Günter, D-5244 Daaden-Biersdorf (DE)
(74) Vertreter: Müller, Gerd, Dipl.-Ing.

(56) Entgegenhaltungen:
- DE-C- 294 863
- DE-C- 476 466
- FR-A- 467 542
- FR-A- 843 978
- FR-A- 1 016 702
- US-A- 2 104 429
- US-A- 2 549 903
- US-A- 4 165 755
- US-A- 4 396 028

## Beschreibung

Die Erfindung betrifft ein Massaggerät zur Rollmassage von Haut- und Reflexzonen am menschlichen Körper, wobei das Massagegerät eine an einem Handgriff sitzende Achse mit frei drehbar darauf gelagerten Massageringen aufweist, die jeweils mit in Umfangsrichtung gleichmäßig verteilt angeordneten Vorsprüngen versehen sind.

Ein Massagegerät dieser Gattung ist bekannt durch die FR-A-843 978. Hierbei finden jeweils paarweise einander benachbart angeordnete Massageringe aus unterschiedlichen metallischen Werkstoffen, nämlich einerseits aus Kupfer und andererseits aus Zink, Verwendung, um mit der Rollmassage einen elektro-physikalischen Spannungseffekt hervorzurufen.

Bei dem bekannten Massagegerät ist es zwar auch möglich, die Massageringe an ihrem Umfang mit Auszackungen oder Zähnen zu versehen, deren Kanten sich über die ganze Materialdicke der Massageringe erstrecken und dadurch eine schneidenartige Wirkung auf der Hautoberfläche entfalten.

Ziel und Aufgabe der Erfindung ist es, ein Massagegerät der gattungsgemäßen Art zu schaffen, das eine akupunkturartige Wirkungsweise hat, also eine punktuelle Massagewirkung hervorbringt und das in Selbstbehandlung zur Rollmassage von Hautund Reflexzonen benutzt werden kann. Dabei ist wesentlich, daß über die durch die Rollmassage entstehenden Hautreizungen häufig günstige therapeutische Wirkungen erzielt werden können, sofern eine gute Flächenmassage an den schmerzenden Köperstellen und/ oder den betreffenden Reflexzonen durchgeführt wird.

Zur Lösung dieser Aufgabe sieht die Erfindung ausgehend von einem Massagegerät der eingangs angegebenen Gattung vor, daß die Vorsprünge Nadelspitzen sind und der Handgriff relativ zu der die Massageringe lagernden Achse um ein Quergelenk aus der Achsfluchtlage wenigstens begrenzt winkelverstellbar ausgebildet ist.

Die erfindungsgemäße Ausgestaltung eines Massagegerätes hat sich als besonders vorteilhaft erwiesen, weil es eine optimale Flächen-Rollmassage in Selbstbehandlung auch an schmerzenden Körperstellen oder an den zu behandelnden Reflexzonen ermöglicht, wenn diese schwer zugänglich sind, bspw. im Rückenbereich liegen. Die das Massagegerät haltende und/oder führende Hand kann die notwendigen Bewegungen ausführen, ohne daß sie in Extremlagen gelangt, welche die wünschenswert intensive Handhabung erschweren und damit den Therapieeffekt beeinträchtigen könnten.

Besonders hat es sich in diesem Sinne bewährt, wenn bei einem erfindungsgemäßen Massagegerät der Winkelverstellbereich des Quergelenks mindestens bei 35° liegt, so daß - je nach Handhabung des Massagegerätes zwischen der die Massageringe lagernden Achse und dem Handgriff Winkelstellungen ermöglicht werden, die zwischen 145° und 215° liegen.

Um eine gute Handhabungsfähigkeit des Massagegerätes zu gewährleisten, ist es wichtig, daß mindestens die beiden End-Winkellagen des Quergelenkes fixierbar, z.B. festklemmbar oder verrastbar sind.

Bevorzugt wird nach einem anderen Erfindungsmerkmal ein Massagegerät, bei dem die Länge der mit Massageringen bestückten Achse mindestens annähernd gleich der Länge des Handgriffs bemessen ist.

In der Zeichnung ist der Gegenstand der Erfindung an einem Ausführungsbeispiel dargestellt. Es zeigen

Figur 1 in räumlicher Darstellung ein Massagegerät bei abgenommener Schutzkappe sowie bei Achsfluchtlage des stabförmigen Handgriffs und der die Massageringe tragenden Achse und

Figur 2 das Massagegerät nach Fig. 1 bei Knicklage der die Massageringe tragenden Achse relativ zum stabförmigen Handgriff.

Die Zeichnung zeigt in den Fig. 1 und 2 ein Massagegerät 1 mit einem stabförmigen Handgriff 2, der eine Achse 3 trägt, auf der eine Vielzahl von frei drehbar gelagerten Massageringen 4 sitzt, welche durch zwischengelegte Distanzringe 5 auf bestimmtem Abstand voneinander gehalten sind. Die Massageringe 4 haben dabei einen wesentlich größeren Durchmesser als die Distanzringe 5 und sind an ihrem Umfang mit gleichmäßig verteilt angeordneten, kurzen Nadelspitzen versehen.

Bewährt hat es sich, jeden der Massageringe 4 an seinem Umfang mit zwanzig gleichmäßig verteilt angeordneten Nadelspitzen auszustatten und die Distanzringe 5 so zu bemessen, daß zwischen den Nadelspitzen zweier auf der Achse 3 benachbart nebeneinander angeordneter Massageringe 4 ein Abstand von etwa 3 mm vorhanden ist.

Zweckmäßig ist es auch, die Länge der Achse 3 so zu bemessen, daß auf ihr bspw. 25 bis 30 Massageringe 4 unter Zwischenschaltung von Distanzringen 5 angeordnet werden können.

Der eigentliche Wirkteil des Massagegerätes 1 erhält dadurch eine Längenabmessung, welche die gleichzeitige Behandlung größerer Hautflächen oder Reflexzonenbereiche ermöglicht.

Die die Massageringe 4 lagernde Achse 3 geht in einen Schaft 6 über, der an seinem freien Ende einen flachen Stegansatz 7 trägt. Dieser Stegansatz 7 greift in den Schlitz 9 eines Gabelschaftes 8 ein, welcher sich am einen Ende des stabförmigen Haltegriffs 2 befindet. Durch Löcher in den beiden Schenkeln des Gabelschaftes 8 und ein damit in Deckungslage gesetztes Loch im Stegansatz 7 ist ein Bolzen 10 gesteckt und so, bspw. unter Verschrauben oder Vernieten, festgelegt, daß Stegansatz 7, Gabelschaft 8 und Bolzen 10 miteinander ein Quergelenk bilden, um welches der Handgriff 2 relativ zu der die Massageringe 4 lagernden Achse 3 aus der Achsfluchtlage gemäß Fig. 1 wenigstens begrenzt, bspw. bis in die Knicklage gemäß Fig. 2, winkelverstellt werden kann. Bewährt hat es sich dabei, den Winkelverstellbereich des Quergelenks so zu bemessen, daß er mindestens bei 35° liegt. Je nach Anfassen des stabförmigen Handgriffs 2 nehmen dabei während der Handhabung des Massagegerätes 1 der stabförmige Handgriff 2 und die die Massageringe 4 tragende Achse 3 relativ zueinander Winkellagen ein, die bei 145° oder 215° liegen.

Durch die Knickbarkeit des Massagegerätes 1 wird die Möglichkeit geboten, bei der Selbstbehandlung auch Körperstellen leichter zu erreichen, die an sich schwer zugänglich sind.

Einer leichten und großflächigen Behandlung der Haut und/oder Reflexzonen ist es auch dienlich, wenn die Länge der mit Massageringen 4 bestückten Achse 3 mindestens annähernd gleich der Länge des Handgriffs 2 bemessen wird. Wenn also der stabförmige Handgriff 2 eine Länge von etwa 100 mm hat, könnte die die Massageringe 4 tragende Achse 3 eine Mindestlänge von etwa 90 mm aufweisen.

Wichtig ist es auch, das Massagegerät 1 so auszulegen, daß sein stabförmiger Handgriff 2 und die die Massageringe 4 tragende Achse 3 nur schwergängig um das Quergelenk gegeneinander winkelverstellbar sind sowie mindestens die beiden End-Winkellagen des Quergelenkes, wie sie in den Fig. 1 und 2 gezeigt sind, gegeneinander fixiert, bspw. festgeklemmt oder verrastet werden können.

Damit die Wirksamkeit des Massagegerätes 1 lange erhalten bleibt, ist es empfehlenswert, die Nadelspitzen der Massageringe 4 gegen Beschädigungen zu schützen. Diesem Zweck dient eine Schutzkappe 11, die axial auf die mit den Massageringen 4 bestückte Achse 3 aufgesteckt werden kann.

Die Länge der Schutzkappe 11 ist dabei so gewählt, daß sie auch eine Überbrückung des Quergelenkes7, 8,9,10 ermöglicht, wenn sich der stabförmige Handgriff 2 in Achsfluchtlage mit der die Massageringe 4 tragenden Achse 3 befindet, wie das in Fig. 1 dargestellt ist. Durch die Schutzkappe 11 wird dann das Massagegerät 1, bspw. zur raumsparenden Aufbewahrung, in seiner Strecklage gehalten.

## Patentansprüche

1. Massagegerät zur Rollmassage von Hautund Reflexzonen am menschlichen Körper, wobei das Massagegerät (1) eine an einem Handgriff (2) sitzende Achse (3) mit frei drehbar darauf gelagerten Massageringen (4) aufweist, die jeweils mit in Umfangsrichtung gleichmäßig verteilt angeordneten Vorsprüngen versehen sind, dadurch gekennzeichnet, daß die Vorsprünge Nadelspitzen sind und der Handgriff (2) relativ zu der die Massageringe (4) lagernden Achse (3) um ein Quergelenk (7, 8, 9, 10) aus der Achsfluchtlage wenigstens begrenzt winkelverstellbar ausgebildet ist.

2. Massagegerät nach Anspruch 1, dadurch gekennzeichnet, daß der Winkelverstellbereich des Quergelenks (7, 8, 9, 10) mindestens bei 35° liegt.

3. Massagegerät nach einem der Ansprüche 1 und 2, dadurch gekennzeichnet, daß mindestens die beiden End-Winkellagen des Quergelenks (7, 8, 9, 10) fixierbar, z.B. festklemmbar oder verrastbar sind.

4. Massagegerät nach einem der Ansprüche 1 bis 3, dadurch gekennzeichnet, daß die Länge der mit Massageringen (4) bestückten Achse (3) mindestens annähernd gleich der Länge des Handgriffs (2) bemessen ist.

## Revendications

1. Appareil de massage pour le massage par rouleaux de zones de peau ou de zones de réflexe du corps humain l'appareil de massage (1) comportant un axe (3) logé à une poignée (2) et équipé d'anneaux de massage (4) agencés de manière à pouvoir tourner librement sur celui-ci, lesdits anneaux de massage étant munis de saillies uniformément réparties sur le périmètre, caractérisé en ce que les saillies consistent en des pointes d'aiguille et en ce que la poignée (2) est angulairement orientable au moins de manière limitée par rapport à l'axe (3) portant les anneaux de massage (4), autour d'une articulation à pivot transversal (7, 8, 9, 10), en dehors de la position d'alignement sur l'axe.

2. Appareil de.massage selon la revendication 1 caractérisé en ce que la zone de réglage angulaire de l'articulation à pivot transversal (7, 8, 9, 10) est d'au moins environ 35°.

3. Appareil de massage selon l'une quelconque des revendications 1 et 2 caractérisé en ce que au moins les deux positions angulaires extrêmes de l'articulation (7, 8, 9, 10) sont blocables, par exemple serrables ou encliquetables.

4. Appareil de massage selon l'une quelconque des revendications 1 à 3 caractérisé en ce que la longueur de l'axe (3) muni d'anneaux de massage (4) est au moins approximativement égale à la longueur de la poignée (2).

## Claims

1. Massage appliance for the massage by rolling of skin and reflex zones on the human body, the massage appliance (1) comprising a shaft (3) positioned on a handle (2) and having massage rings (4) mounted to be freely rotatable theron, which rings are respectively provided with projections arranged uniformly distributed in the circumferential direction, characterised in that the projections are needle points and the handle (2) is constructed so as to have at least limited adjustability about a transverse joint (7, 8, 9,10) from the axially aligned position and relatively to the shaft (3) on which the massage rings (4) are mounted.

2. Massage appliance according to claim 1, characterised in that the range of angular adjustment of the transverse joint (7, 8, 9, 10) is at least 35°.

3. Massage appliance according to one of the claims 1 and 2, characterised in that at least the two end angular positions of the transverse joint (7, 8, 9,10) can be fixed, for example, clamped or latched.

4. Massage appliance according to one of the claims 1 to 3, characterised in that the length of the shaft (3) fitted with massage rings (4) is of dimensions at least approximately equal to the length of the handle (2).
